# FASCICULE DE BREVET EUROPEEN

(11) **EP 1 714 582 B1**
(45) Date de publication et mention de la délivrance du brevet: **16.01.2013**
(21) Numéro de dépôt: 06290426.3
(22) Date de dépôt: 16.03.2006
(51) Int. Cl.: A47C 1/121, A47C 7/56

(54) **Siege pliable a assise et dossier mobiles**
Kippbarer Sitz mit einer Bewegung von Sitzteil und Rückenlehne
Tipping-up seat with movable seat and backrest

(30) Priorité: 22.03.2005 FR 0502826; 12.01.2006 FR 0600276
(43) Date de publication de la demande: 25.10.2006
(73) Titulaire: CONCEPT D, 77185 LOGNES (FR)
(72) Inventeur: Clauss, Philippe, 70800 Saint Loup Sur Semouse (FR)
(74) Mandataire: CAPRI

(56) Documents cités:
- FR-A- 2 668 050
- GB-A- 510 187
- US-A- 3 093 414
- US-A- 3 594 037
- US-A- 3 656 806

## Description

L'invention concerne un siège pliable destiné à équiper les salles recevant du public (amphithéâtres, cinémas, salles de spectacle, salles de conférence, théâtres, etc...).

Dans l'art antérieur, il est connu des sièges dont l'assise est mobile entre une position d'utilisation sensiblement horizontale et une position pliée afin de limiter l'encombrement du siège lorsqu'il n'est pas utilisé. Ainsi, la mobilité de l'assise permet de répondre à des contraintes normatives et/ou dimensionnelles liés aux salles recevant du public.

Il est notamment connu des sièges à assise mobile dont le dossier est fixe et incliné vers l'arrière afin d'augmenter le confort de l'utilisateur. Cependant, l'inclinaison du dossier augmente l'encombrement du siège lorsqu'il est dans sa position pliée.

Il existe également des sièges à assise mobile dont le dossier est fixe et perpendiculaire au sol. Cependant, l'encombrement est diminué au détriment du confort de l'utilisateur.

Il existe également des sièges à assise et dossier mobiles, tels que décrit dans les documents US 3093414 A et GB 51087 A.

L'invention vise à remédier à ces problèmes en proposant un siège pliable possédant une assise inclinée vers l'arrière dans sa position d'utilisation afin d'augmenter le confort de l'utilisateur et présentant un encombrement réduit au maximum dans sa position pliée.

L'invention vise également à proposer un siège dont le déplacement du dossier et de l'assise s'effectue manuellement et simplement.

À cet effet, et selon un premier aspect, l'invention propose un siège pliable selon la revendication 1.

Ainsi, le dossier est incliné dans sa position d'utilisation et le siège présente un encombrement minimal dans sa position pliée. En effet, le dossier et l'assise sont disposés parallèlement l'un contre l'autre dans la position pliée ce qui permet de réduire au maximum l'encombrement du siège.

L'invention propose également un siège dont le déplacement du dossier et de l'assise s'effectue manuellement et dont la position d'équilibre est la position pliée.

D'autres objets et avantages de l'invention apparaîtront au cours de la description qui suit, faite en référence aux dessins annexés, dans lesquels :
- La figure 1 représente un siège pliable dans sa position pliée selon un premier mode de réalisation de l'invention ;
- La figure 2 représente une vue latérale du siège de la figure 1 selon la coupe A-A' ;
- Les figures 3 et 4 représentent une vue latérale du siège de la figure 1 selon la coupe A-A' au cours du déplacement manuel de l'assise et du dossier entre une position pliée et une position d'utilisation, respectivement ouvert à 25 % et 75 % ;
- La figure 5 représente une vue latérale du siège de la figure 1 en position d'utilisation selon la coupe A-A' ;
- La figure 6 représente le siège selon le premier mode d'utilisation dans sa position d'utilisation ;
- La figure 7 représente un siège selon un deuxième mode de réalisation de l'invention en position d'utilisation ;
- La figure 8 représente un siège selon un seconde mode de réalisation de l'invention dans sa position pliée ;
- La figure 9 est une vue latérale du siège en position d'utilisation ;
- La figure 10 est une vue latérale en coupe selon l'axe B-B' de la figure 8;
- La figure 11 représente le pied et le dispositif d'articulation d'un siège selon le second mode de réalisation de l'invention ;
- La figure 12 est une vue en coupe d'un siège selon le second mode de réalisation; et
- La figure 13 est une autre vue en coupe d'un fauteuil selon le second mode de réalisation.

Le siège pliable 1, représenté sur la figure 1, possède un pied 2, une assise 3 et un dossier 4.

Le pied 2 supporte un dispositif d'articulation du siège. Le dispositif d'articulation comprend une première 5 et une seconde plaque 6 rigide permettant de solidariser respectivement l'assise 3 et le dossier 4 au dispositif d'articulation.

Le dossier 4 et l'assise 3 sont déplaçables manuellement entre une position pliée dans laquelle ils sont disposés parallèlement l'un contre l'autre et une position d'utilisation.

La position stable du siège 1 est sa position pliée. L'utilisateur, pour effectuer le déplacement manuel entre la position pliée et la position d'utilisation, appuie sur l'assise 3 afin de provoquer sa rotation par rapport au pied 2. Lors de ce mouvement, le dispositif d'articulation provoque également un déplacement du dossier 4.

Le dispositif d'articulation comprend deux bielles 8, 9. Les bielles 8, 9 permettent de monter le dossier 4, l'assise 3 et le dispositif d'articulation sur le pied 2.

La première bielle 8 est solidaire de l'assise 3 et montée en rotation par rapport au pied 2 et au dossier 4 respectivement selon un premier 10 et deuxième axe de rotation 11 fixe par rapport au dossier. La seconde bielle 9 est montée en rotation par rapport au pied 2 et au dossier 4 respectivement selon un troisième 12 et quatrième axe 13 de rotation fixe par rapport au dossier.

A cet effet, la première 8 et la seconde bielle sont montées d'une part en rotation sur le pied 2 et d'autre part sur la seconde plaque rigide 6.

Les quatre axes de rotation 10, 11, 12, 13 forment un quadrilatère déformable. Ainsi, le déplacement de l'assise 3 vers sa position d'utilisation provoque le déplacement vers le haut et le déplacement vers l'arrière du dossier 4 de sorte à disposer le siège 1 dans sa position d'utilisation.

Dans un mode de réalisation particulier de l'invention, le quadrilatère déformable est un parallélogramme.

Selon un premier mode de réalisation représenté sur les figures 1 à 6, le pied 2 possède une embase 7 disposant d'orifices permettant d'introduire un organe de fixation tel qu'une vis afin de fixer le pied 2 au sol.

Selon un mode de réalisation de l'invention, le pied 2 est creux et enferme un vérin à gaz 14 dont une extrémité est montée en rotation sur le pied et l'autre extrémité est montée en rotation sur l'assise 3 ou sur le dispositif d'articulation tel qu'il est décrit dans le brevet FR 2 790 927. L'utilisation d'un tel vérin 14 permet de ralentir le déplacement de l'assise 3 et du dossier 4 lorsqu'ils se déplacent vers leur position pliée.

En effet, lorsque l'utilisateur n'exerce plus de pression sur l'assise 3, le poids du dossier 4 provoque le retour du dossier et de l'assise vers leur position pliée. La détente du gaz du vérin 14 permet de ralentir le mouvement du dossier et de l'assise vers leur position pliée de façon efficace et silencieuse. Le mouvement de l'assise 3 et du dossier 4 se fait donc à vitesse constante et contrôlée.

Dans un mode de réalisation préférentiel, le vérin 14 utilisé est un vérin dynamique permettant de freiner le déplacement du dossier et de l'assise sur toute leur course.

Dans le premier mode de réalisation illustre sur les figures 1 à 6, le siège 1 possède deux accoudoirs 15, 16. Les accoudoirs 15, 16 sont montés en rotation par rapport au dossier 4. Les accoudoirs 15, 16 sont mobiles entre une position déployée et une position rabattue.

Selon un mode de réalisation, les accoudoirs 15, 16 sont également solidarisés à l'assise 3. Ainsi, un mouvement de l'assise 3 vers sa position d'utilisation permet le déploiement des accoudoirs 15, 16 et un mouvement de l'assise 5 vers sa position pliée provoque le rabattement des accoudoirs 15, 16.

Selon le mode de réalisation représenté, des glissières courbées 17 sont disposées dans les accoudoirs 15, 16. Des doigts solidaires de l'assise sont mobiles dans lesdites glissières 17.

Lorsque les accoudoirs 15, 16 sont dans leur position rabattue, les doigts mobiles se situent sur les parties supérieures des glissières 17. Lors du mouvement de l'assise vers sa position d'utilisation, les doigts mobiles coulissent dans les glissières 17 pour venir en butée contre l'extrémité de la partie inférieure des glissières 17.

Ainsi, les accoudoirs 15, 16 sont solidarisés à l'assise 3 de telle sorte que la distance entre les accoudoirs 15, 16 et l'assise 3 varie au cours de leur mouvement respectif.

Par conséquent, tel qu'il est représenté sur les figures 1 et 6, les accoudoirs 15, 16 sont disposés contre la seconde plaque rigide 6, dans leur position rabattue, lorsque le siège est dans sa position pliée, afin de limiter l'encombrement du siège et les accoudoirs 15,16 sont à distance de l'assise 3, dans leur position déployée, lorsque le siège est dans sa position d'utilisation.

Notons que dans le mode de réalisation représenté figures 1 à 6, le dossier 4 et l'assise 3 ne s'étendent pas sur la totalité de la surface des plaques rigides 5, 6 afin de disposer d'un emplacement pour les accoudoirs 15, 16 lorsque le siège est plié.

Dans un mode de réalisation préférentiel de l'invention, le dossier 4 présente une forme sensiblement complémentaire à l'assise 3 afin de diminuer l'épaisseur du siège 1 lorsque celui-ci est dans sa position pliée.

Tel qu'il est connu par l'homme du métier, le pied 2 possède une butée permettant de définir une position extrême de l'assise 3, et par conséquent du dossier 4, lorsque le siège 1 est dans sa position d'utilisation.

Dans un second mode de réalisation de l'invention représenté sur les figures 7 à 9, le pied 2 est composé d'un premier 18 et d'un second élément latéral 19 disposés de part et d'autre de l'assise et du dossier. Chaque élément 18, 19 possède des moyens de fixation au sol.

Les éléments latéraux 18, 19 sont agencés pour former accoudoir lorsque ledit siège est dans sa position d'utilisation. A cet effet, chaque élément latéral 18, 19 est équipé d'un repose bras 20, 21 disposé sur l'extrémité supérieure dudit élément latéral. Les repose-bras 20, 21 sont de préférence réalisés en mousse. La hauteur des éléments latéraux 20, 21 est ajustée pour fournir un maximum de confort à l'utilisateur.

Dans le mode de réalisation représenté, les éléments latéraux 19, 20 comprennent des profilés assemblés pour former un bâti. Les bâtis sont ensuite recouverts de tissu et/ou de mousse.

La première 8 et la seconde bielle 9 sont d'une part montées en rotation sur un premier élément latéral 18 et d'autre part montées en rotation par rapport au dossier 4 par l'intermédiaire de la seconde plaque rigide 6. Comme dans le mode de réalisation précédent, la première bielle 8 est solidaire de la première plaque rigide 5 et par conséquent de l'assise 3.

Une troisième bielle 22 est parallèle à la première bielle 8 et est solidaire de l'assise 3 et montée en rotation sur le second élément latéral 19 selon le premier axe 10 de rotation de la première bielle 8. D'autre part, la troisième bielle 22 est montée en rotation sur la seconde plaque rigide 6 selon le deuxième axe 11 de rotation de la première bielle 8.

Une quatrième bielle 23 est parallèle à la seconde bielle 9 et montée en rotation sur le second élément latéral 19 selon le troisième axe 12 de rotation de la seconde bielle 9. D'autre part, la quatrième bielle 23 est montée en rotation sur la seconde plaque rigide 6 selon le quatrième axe 13 de rotation.

Dans le mode de réalisation représenté, les éléments latéraux 18, 19 comporte des pièces d'assemblage 24, 25 des bielles 8, 9, 22, 23 sur les éléments latéraux 18, 19, disposés de part et d'autre du dispositif d'articulation et solidaires des bâtis des éléments latéraux 19, 20. Les bielles 8, 9, 22 et 23 sont montées en rotation sur lesdites pièces d'assemblage 24, 25. Les pièces 24, 25 forment déflecteurs et permettent ainsi d'empêcher le coincement d'une partie du corps d'un utilisateur et notamment les doigts dans le dispositif d'articulation. Pour des raisons esthétiques, les pièces d'assemblage 24, 25 possèdent un angle cassé.

Dans le mode de réalisation représenté sur la figure 13, une pièce d'assemblage 25 possède une glissière 26. Un doigt 27 solidaire de l'assise 5 du siège 1 ou du dispositif d'articulation est guidé dans ladite glissière 26. Ainsi, la glissière 26 forme butée permettant de définir la position d'utilisation et la position pliée du siège 1.

Comme dans le mode de réalisation précédent, le pied 2 enferme un vérin à gaz 14 permettant de ralentir le déplacement de l'assise 3 et du dossier 4 lorsqu'ils se déplacent vers leur position pliée. Le vérin à gaz 14 possède une extrémité montée en rotation sur le premier élément latéral 18 ou sur le second élément latéral 19 et une autre extrémité montée en rotation sur l'assise.

Dans le mode de réalisation représenté sur les figures 9 et 13, le vérin à gaz 14 possède une extrémité montée en rotation sur le doigt 27 solidaire de l'assise 3 ou du dispositif d'articulation.

## Revendications

1. Siège pliable (1) comprenant une assise (3), un dossier (4) et un dispositif d'articulation monté sur un pied (2), ledit dossier (4) et ladite assise (3) étant déplaçables manuellement entre une position pliée dans laquelle ils sont disposés parallèlement l'un contre l'autre et une position d'utilisation, le dispositif comprenant :
- une première bielle (8) solidaire de l'assise (3) et montée en rotation sur le pied (2) selon un premier axe de rotation (10) et par rapport au dossier (4) selon un deuxième axe (11) de rotation, fixe par rapport au dossier (4),
- une seconde bielle (9) montée en rotation sur le pied (2) selon un troisième axe (12) et par rapport au dossier (4) selon un quatrième axe (13) de rotation, fixe par rapport au dossier (4), ledit siège (1) étant **caractérisé en ce que** :
les quatre axes de rotation (10, 11, 12, 13) forment un quadrilatère déformable agencé pour, par déplacement de l'assise (3) vers sa position d'utilisation, provoquer le déplacement vers le haut et l'inclinaison vers l'arrière du dossier (4) de sorte à disposer le siège (1) dans sa position d'utilisation.

2. Siège pliable (1) selon la revendication 1, **caractérisée en ce que** le pied (2) est composé d'un premier et d'un second élément latéral (18, 19) disposés de part et d'autre de l'assise (3) et du dossier (4).

3. Siège pliable selon la revendication 2 **caractérisé en ce que** la première (8) et la seconde bielle (9) sont montées en rotation sur le premier élément latéral (18), ledit dispositif d'articulation comprenant en outre :
- une troisième bielle (22) solidaire de l'assise (3) et montée en rotation sur le second élément latéral (19) et par rapport au dossier respectivement selon ledit premier (10) et ledit deuxième axe (11) de rotation.
- une quatrième bielle (23) montée en rotation sur le second élément latéral (19) et par rapport au dossier (4) selon ledit troisième (12) et ledit quatrième axe (13).

4. Siège pliable (1) selon l'une des revendications 2 ou 3, **caractérisé en ce que** les éléments latéraux (18, 19) sont agencés pour formés accoudoirs lorsque ledit siège (1) est dans sa position d'utilisation.

5. Siège pliable (1) selon la revendication 3 ou 4, **caractérisé en ce que** les éléments latéraux (18, 19) comportent des pièces d'assemblage (24, 25) disposés de part et d'autre du dispositif d'articulation, les belles étant montée en rotation sur lesdites pièces de protection (24, 25).

6. Siège pliable (1) selon la revendication 5, **caractérisé en ce qu'**une pièce d'assemblage (25) possède une glissière (27) guidant un doigt (27) solidaire de l'assise (3) ou du dispositif d'articulation de manière à former butée permettant de définir la position d'utilisation et la position pliée dudit siège (1).

7. Siège pliable (1) selon la revendication 1, **caractérisé en ce qu'**il possède des accoudoirs (15, 16) montés en rotation par rapport au dossier (4), lesdits accoudoirs (15, 16) étant mobiles entre une position déployée et une position rabattue.

8. Siège pliable (1) selon la revendication 7, **caractérisé en ce que** les accoudoirs (15, 16) sont solidaires de l'assise (3) de telle sorte qu'un mouvement de l'assise (3) vers sa position d'utilisation permette le déploiement des accoudoirs (15, 16) et qu'un mouvement de l'assise (3) vers sa position pliée provoque le rabattement des accoudoirs (15,16).

9. Siège pliable selon la revendication 8, **caractérisé en ce que** les accoudoirs (15, 16) sont solidarisés à l'assise (3) au moyen de glissières (17) courbées disposées dans les accoudoirs (15 16) et dans lesquelles sont mobiles des doigts solidaires de l'assise (3) de telle sorte que la distance entre les accoudoirs (15,16) et l'assise (3) varie au cours de leurs mouvements respectifs.

10. Siège pliable (1) selon l'une quelconque des revendications 1 à 9, **caractérisé en ce que** le pied (2) enferme un vérin à gaz (14) dont une extrémité est montée en rotation sur le pied (2) et l'autre extrémité est montée en rotation sur l'assise (3) ou sur le dispositif d'articulation, ledit vérin (14) permettant de ralentir le déplacement de l'assise (3) et du dossier (4) lorsqu'ils se déplacent vers leur position pliée.

11. Siège pliable (1) selon l'une des revendications 1 à 10, **caractérisé en ce que** le dispositif d'articulation comprend des plaques rigides (5, 6) permettant de solidariser le dossier (4) et l'assise (3) audit dispositif d'articulation.

12. Siège pliable (1) selon la revendication 11, **caractérisé en ce que** la première (8) et la seconde bielle (9) sont montées en rotation par rapport au dossier (4) sur la seconde plaque rigide (6).

13. Siège pliable (1) selon l'une des revendications 1 à 12, **caractérisé en ce que** le dossier (4) présente une forme sensiblement complémentaire à l'assise (3) afin de diminuer l'épaisseur du siège (1) lorsque celui-ci est dans sa position pliée.

14. Siège pliable (1) selon l'un des revendications 1 à 13, **caractérisé en ce que** le quadrilatère déformable est un parallélogramme.

## Claims

1. Folding seat (1) including a seat (3), a backrest (4) and a hinge device mounted on a base (2), said backrest (4) and said seat (3) being manually movable between a folded position wherein they are arranged in contact and parallel to one another and an operating position, the device comprising:
- a first connecting rod (8) connected to the seat (3) and mounted free to rotate on the base (2) about a first axis of rotation (10) and relative to the backrest (4) about a second axis of rotation (11), fixed with respect to the backrest (4),
- a second connecting rod (9) mounted free to rotated on the base (2) about a third axis of rotation (12) and relative to the backrest (4) about a fourth axis of rotation (13), fixed with respect to the backrest (4), said seat (1) being **characterized in that**:
the four axes of rotation (10, 11, 12, 13) form a deformable quadrilateral arranged to cause the upward displacement and rearward tilting of the backrest (4) by displacing the seat (3) toward its operating position, so as to position the seat (1) into its operating position.

2. The folding seat (1) according to Claim 1, **characterized in that** that base (2) consists of a first and a second lateral element (18, 19) positioned on either side of the seat (3) and of the backrest (4).

3. The folding seat according to Claim 2, **characterized in that** the first (8) and the second (9) connecting rods are mounted free to rotate on the first lateral element (18), said hinge device also including:
- a third connecting rod (22) attached to the seat (3) and mounted free to rotate on the second lateral element (19) and relative to the backrest respectively about said first (10) and said second (11) axes of rotation.
- a fourth connecting rod (23) mounted free to rotate in the second lateral element (19) and relative to the backrest (4) about said third (12) and said fourth (13) axes.

4. The folding seat (1) according to one of Claims 2 or 3, **characterized in that** the lateral elements (18, 19) are positioned to constitute armrests when said seat (1) is in its operating position.

5. The folding seat (1) according to Claim 3 or 4, **characterized in that** the lateral elements (18, 19) comprise joining parts (24, 25) positioned on either side of the hinge device, the connecting rods being mounted free to rotate on said protective parts (24, 25).

6. The folding seat (1) according to Claim 5, **characterized in that** one joining part (25) has a slide (27) guiding a finger (27) attached to the seat (3) or to the hinge device to as to constitute a stop allowing the operating position and the folded position of said seat (1) to be defined.

7. The folding seat (1) according to Claim 1, **characterized in that** it has armrests (15, 16) mounted free to rotate relative to the backrest (4), said armrests (15, 16) being movable between a deployed position and a retracted position.

8. The folding seat (1) according to Claim 7, **characterized in that** the armrests (15, 16) are attached to the seat (3) so that a movement of the seat (3) toward its operating position allows deployment of the armrests (15, 16) and a movement of the seat (3) toward its folded position causes retraction of the armrests (15, 16).

9. The folding seat according to Claim 8, **characterized in that** the armrests (15, 16) are attached to the seat (3) by means of curved slides (17) positioned in the armrests (15, 16) and wherein fingers attached to the seat (3) can move so that the distance between the armrests (15, 16) and the seat (3) varies during their respective movements.

10. The folding seat (1) according to any one of Claims 1 through 9, **characterized in that** the base (2) encloses a gas cylinder (14) one end whereof is mounted free to rotate on the base (2) and the other end whereof is mounted free to rotate on the seat (3) or on the hinge device, said cylinder (14) enabling slowing of the displacement of the seat (3) and of the backrest (4) when they are moving toward their folded position.

11. The folding seat (1) according to one of Claims 1 through 10, **characterized in that** the hinge device includes rigid plates (5, 6) allowing the backrest (4) and the seat (3) to be attached to said hinge device.

12. The folding seat (1) according to Claim 11, **characterized in that** the first (8) and the second connecting rod (9) are mounted free to rotate relative to the backrest (4) on the second rigid plate (6).

13. The folding seat (1) according to one of Claims 1 through 12, **characterized in that** the backrest (4) has a shape that is substantially complementary to that of the seat (3) in order to reduce the thickness of the seat (1) when it is in its folded position.

14. The folding seat (1) according to one of Claims 1 through 13, **characterized in that** the deformable quadrilateral is a parallelogram.

## Patentansprüche

1. Klappbarer Sitz (1), aufweisend ein Sitzteil (3), eine Rückenlehne (4) und eine auf einem Fuß (2) montierte Gelenkvorrichtung, wobei die Rückenlehne (4) und das Sitzteil (3) manuell zwischen einer eingeklappten Position, in der diese parallel zueinander angeordnet sind, und einer Gebrauchsposition verstellbar sind, wobei die Vorrichtung aufweist:
- ein erstes Zwischenglied (8), das einstückig mit dem Sitzteil (3) ausgebildet und drehbar an dem Fuß (2) entlang einer ersten Drehachse (10) und in Bezug auf die Rückenlehne (4) entlang einer zweiten Drehachse (11) montiert und in Bezug auf die Rückenlehne (4) fixiert ist,
- ein zweites Zwischenglied (9), das drehbar an dem Fuß (2) entlang einer dritten Achse (12) und in Bezug auf die Rückenlehne (4) entlang einer vierten Drehachse (13) montiert und in Bezug auf die Rückenlehne (4) fixiert ist, wobei der Sitz (1) **dadurch gekennzeichnet ist, dass**:
die vier Drehachsen (10, 11, 12, 13) ein verformbares Viereck bilden, das zum Verstellen des Sitzteils (3) in seine Gebrauchsposition so angeordnet ist, dass es die Verstellung nach oben und die Neigung der Rückenlehne (4) nach hinten derart bewirkt, dass der Sitz (1) in seiner Gebrauchsposition angeordnet wird.

2. Klappbarer Sitz (1) nach Anspruch 1, **dadurch gekennzeichnet, dass** der Fuß (2) aus einem ersten und einem zweiten Seitenelement (18, 19) besteht, die zu beiden Seiten des Sitzteils (3) und der Rückenlehne (4) angeordnet sind.

3. Klappbarer Sitz nach Anspruch 2, **dadurch gekennzeichnet, dass** das erste (8) und das zweite Zwischenglied (9) drehbar an dem ersten Seitenelement (18) montiert sind, wobei die Gelenkvorrichtung des Weiteren aufweist:
- ein drittes Zwischenglied (22), das mit dem Sitzteil (3) einstückig ausgebildet ist und an dem zweiten Seitenelement (19) und in Bezug auf die Rückenlehne jeweils entlang der ersten (10) und der zweiten Drehachse (11) drehbar montiert ist,
- ein viertes Zwischenglied (23), das an dem zweiten Seitenelement (19) und in Bezug auf die Rückenlehne (4) entlang der dritten (12) und der vierten Achse (13) drehbar montiert ist.

4. Klappbarer Sitz (1) nach einem der Ansprüche 2 oder 3, **dadurch gekennzeichnet, dass** die Seitenelemente (18, 19) so angeordnet sind, dass sie Armlehnen bilden, wenn sich der Sitz (1) in seiner Gebrauchsposition befindet.

5. Klappbarer Sitz (1) nach Anspruch 3 oder 4, **dadurch gekennzeichnet, dass** die Seitenelemente (18, 19) Anschlussstücke (24, 25) aufweisen, die beiderseits der Gelenkvorrichtung angeordnet sind, wobei die Zwischenglieder drehbar an den Schutzstücken (24, 25) angeordnet sind.

6. Klappbarer Sitz (1) nach Anspruch 5, **dadurch gekennzeichnet, dass** ein Anschlussstück (25) eine Gleitschiene (27) besitzt, die einen Zapfen (27) führt, der mit dem Sitzteil (3) oder der Gelenkvorrichtung einstückig ausgebildet ist, so dass ein Anschlag gebildet wird, der es ermöglicht, die Gebrauchsposition und die Klappposition des Sitzes (1) zu definieren.

7. Klappbarer Sitz (1) nach Anspruch 1, **dadurch gekennzeichnet, dass** er Armlehnen (15, 16) besitzt, die in Bezug auf die Rückenlehne (4) drehbar montiert sind, wobei die Armlehnen (15, 16) zwischen einer ausgestreckten Position und einer heruntergeklappten Position beweglich sind.

8. Klappbarer Sitz (1) nach Anspruch 7, **dadurch gekennzeichnet, dass** die Armlehnen (15, 16) derart in einem Stück mit dem Sitzteil (3) ausgebildet sind, dass eine Bewegung des Sitzteils (3) in seine Gebrauchsposition das Ausstrecken der Armlehnen (15, 16) erlaubt, und dass eine Bewegung des Sitzteils (3) in seine eingeklappte Position das Absenken der Armlehnen (15, 16) bewirkt.

9. Klappbarer Sitz nach Anspruch 8, **dadurch gekennzeichnet, dass** die Armlehnen (15, 16) mittels gebogener Gleitschienen (17) einstückig mit dem Sitzteil (3) ausgebildet sind, wobei die Gleitschienen in den Armlehnen (15, 16) angeordnet sind und in ihnen einstückig mit dem Sitzteil (3) ausgebildete Zapfen derart beweglich sind, dass sich der Abstand zwischen den Armlehnen (15, 16) und dem Sitzteil (3) im Verlauf ihrer jeweiligen Bewegungen ändert.

10. klappbare Sitz (1) nach einem der Ansprüche 1 bis 9, **dadurch gekennzeichnet, dass** der Fuß (2) einen Gaszylinder (14) umschließt, von dem ein Ende drehbar an dem Fuß (2) und das andere Ende drehbar an dem Sitzteil (3) oder der Gelenkvorrichtung montiert ist, wobei durch den Zylinder (14) die Verstellung des Sitzteils (3) und der Rückenlehne (4) verlangsamt werden kann, wenn sich diese in ihre eingeklappte Position verstellen.

11. Klappbarer Sitz (1) nach einem der Ansprüche 1 bis 10,
**dadurch gekennzeichnet, dass** die Gelenkvorrichtung starre Platten (5, 6) aufweist, durch die die Rückenlehne (4) und der Sitzteil (3) an der Gelenkvorrichtung befestigt werden können.

12. Klappbarer Sitz (1) nach Anspruch 11, **dadurch**
**gekennzeichnet, dass** das erste (8) und das zweite Zwischenglied (9) drehbar in Bezug auf die Rückenlehne (4) an der zweiten starren Platte (6) montiert sind.

13. Klappbarer Sitz (1) nach einem der Ansprüche 1 bis 12,
**dadurch gekennzeichnet, dass** die Rückenlehne (4) eine zu dem Sitzteil (3) in etwa komplementäre Form aufweist, um die Dicke des Sitzes (1) zu verringern, wenn sich dieser in seiner eingeklappten Position befindet.

14. Klappbarer Sitz (1) nach einem der Ansprüche 1 bis 13,
**dadurch gekennzeichnet, dass** das verformbare Viereck ein Parallelogramm ist.
